# EUROPÄISCHE PATENTSCHRIFT

(11) **EP 1 264 051 B1**
(45) Veröffentlichungstag und Bekanntmachung des Hinweises auf die Patenterteilung: **24.05.2006**
(21) Anmeldenummer: 01913367.7
(22) Anmeldetag: 13.03.2001
(51) Int. Cl.: E04B 2/70

(54) **HÖLZERNES WAND- ODER DECKENELEMENT**
WOODEN WALL OR CEILING ELEMENT
ELEMENT DE PAROI OU DE PLAFOND

(30) Priorität: 17.03.2000 AT 4402000
(43) Veröffentlichungstag der Anmeldung: 11.12.2002
(73) Patentinhaber: Ganaus, Georg, 3241 Kirnberg 70 (AT)
(72) Erfinder: Ganaus, Georg, 3241 Kirnberg 70 (AT)
(74) Vertreter: Hübscher, Helmut
(86) Internationale Anmeldenummer: PCT/AT2001/000069
(87) Internationale Veröffentlichungsnummer: WO 2001/071114

(56) Entgegenhaltungen:
- EP-A- 0 939 174
- EP-A- 1 031 673
- WO-A-91/09513
- FR-A- 2 389 725
- US-A- 4 353 191
- US-A- 5 103 610
- US-A- 6 023 895

## Beschreibung

Die Erfindung bezieht sich auf ein hölzernes Wand- oder Deckenelement mit nebeneinandergereihten und miteinander verbundenen Profilbalken, die hinsichtlich ihres Querschnittes zwischen ihren Anschlußstellen für die in der Balkenreihe benachbarten Profilbalken eine zumindest bereichsweise unterschiedliche Dicke bezüglich einer Mittelebene der Balkenreihe aufweisen, wobei in die durch die unterschiedliche Balkendicke gebildete, hinterschnittene Schultern formende Profilierung der Außenflächen der Balkenreihe zumindest auf einer Seite Außenbalken formschlüssig eingreifen können, deren Querschnitt einem durch die Mittelebene oder eine dazu parallele Ebene begrenzten, sich von Anschlußstelle zu Anschlußstelle erstreckenden Teilquerschnitt der Profilbalken entspricht.

Um tragende Wand- oder Deckenelemente aus Holz zu erhalten, werden üblicherweise hölzerne Profilbalken blockbauartig aneinandergefügt, und zwar über Nut- und Federverbindungen, um eine Spaltbildung zwischen den aneinandergereihten Profilbalken zu vermeiden (US 2 049 190 A)- Zur Verbindung der nebeneinandergereihten Profilbalken dienen stirnseitige Riegel, die mit den Profilbalken beispielsweise mit Hilfe von Dübeln verbunden werden. Die Profilbalken können dabei einen Querschnitt mit einer im wesentlichen rechteckigen Grundform oder einer Grundform mit Rundhölzer nachahmenden, konvexen Außenbegrenzungen (US 2665 455 A) aufweisen, so daß sich zwischen den Anschlußstellen für die in der Balkenreihe benachbarten Profilbalken eine unterschiedliche Dicke senkrecht zur Mittelebene der Balkenreihe ergibt. Nachteilig bei diesen bekannten blockbauartigen Wänden ist unabhängig von der jeweiligen Außenform, daß zum Errichten von Wänden mit einer vorgegebenen Wanddicke die hölzernen Profilbalken aus Baumstämmen mit einem entsprechenden Stammdurchmesser gefertigt werden müssen, so daß die Wanddicke nur in Abhängigkeit von den verfügbaren Profilbalken vorgegeben werden kann.

Um hier Abhilfe zu schaffen, wurde bereits vorgeschlagen (EP 0939 174 A2), daß in die durch die unterschiedliche Balkendicke gebildete Profilierung der Außenflächen der Balkenreihe zumindest auf einer Seite Außenbalken formschlüssig eingreifen, deren Querschnitt einem durch die Mittelebene begrenzten, sich von Anschlußstelle zu Anschlußstelle erstreckenden Teilquerschnitt der Profilbalken entspricht. Die formschlüssige Verbindung zwischen der Balkenreihe und den Außenbalken kann dabei über hinterschnittene Schultern erfolgen. Die sich dadurch ergebenden, für die formschlüssige Verbindung wesentlichen Hinterschneidungen öffnen sich jedoch aufgrund der durch die Feuchtigkeit des Holzes bedingten Holzbewegungen, was zusätzliche Verbindungsmittel beispielsweise in Form von Nägeln erfordert, ohne diesen Nachteil ausschließen zu können.

Der Erfindung liegt somit die Aufgabe zugrunde, ein hölzernes Wand- oder Dekkenelement der eingangs geschilderten Art so auszugestalten, daß sich die ineinandergreifenden Profilbalken gegeneinander verspannen, wenn sich aufgrund ändernder Feuchtigkeitsverhältnisse Holzbewegungen entstehen.

Die Erfindung löst die gestellte Aufgabe dadurch, daß die Profilbalken im Bereich von den an die hinterschnittenen Schultern anschließenden, zylindrischen Außenflächen mit radialen Längsschlitzen versehen sind. Diese Längsschlitze bedingen Holzbewegungen quer zu den Längsschlitzen, wodurch die ineinandergreifenden Profilbalken gegeneinander verspannt werden. Außerdem wird durch solche Längsschlitze einer sonst auftretenden Rißneigung vorgebeugt.

Vorteilhafte Konstruktionsbedingungen ergeben sich, wenn die hinterschnittenen Schultern zwischen sich hinterschnittene Nuten an den Außenflächen der Balkenreihe bilden, weil in diesem Fall die hinterschnittenen Nuten eine formschlüssige Querverbindung ohne zusätzliche Verbindungsmittel erlauben. Bei in unterschiedlichen Richtungen sich öffnenden Hinterschneidungen der Nuten kann diese Querverbindung allseitig sein, was jedoch ein Zusammenschieben der einzelnen Profilbalken und Außenbalken in deren Längsrichtung erfordert. Aus diesem Grund wird es in vielen Fällen vorteilhaft sein, wenn sich die Hinterschneidungen der Nuten in Längsrichtung der Balkenreihe öffnen und sich in Öffnungsrichtung erweitern, so daß die Profilbalken mit den Außenbalken einfach in Längsrichtung der Balkenreihe zusammengefügt werden können. Diese Öffnungsrichtung der hinterschnittenen Nuten gewährleistet eine zugfeste Verbindung der Profilbalken und der Außenbalken senkrecht zum Wand- oder Dekkenelement. Bei der Anordnung von schwalbenschwanzförmigen Nuten kann eine stabile, spielfreie Verbindung zwischen den Profilbalken und den Außenbalken ohne besonderen Aufwand erreicht werden.

Liegen die hinterschnittenen Nuten im Übergangsbereich zwischen je zwei aneinanderstoßenden Profilbalken, so kann die Querschnittsform der Profilbalken vorteilhaft an den runden Stammquerschnitt angepaßt werde.

Die Profilbalken können einen zur Mittelebene der Balkenreihe symmetrischen Querschnitt aufweisen, wobei die Umrißform der Dickstellen des Querschnittes der Profilbalken der negativen Umrißform der Dünnstellen gleicht. In diesem Fall ergibt sich eine im wesentlichen geschlossene Gesamtquerschnittsfläche des Wand- oder Deckenelementes. Die Ausführung des Balkenquerschnittes symmetrisch zur Mittelebene kann aber auch durch einen im Bereich der Außenflächen bezüglich einer Balkenlängsachse zentrisch symmetrischen Querschnitt ersetzt werden, und zwar bei weitgehend übereinstimmender Funktion. Wird allerdings der bezüglich der Außenflächen zentrisch symmetrische Querschnitt der Profilbalken zu einem rotationssymmetrischen Querschnitt mit nach je 90° übereinstimmenden Drehstellungen ergänzt, so werden Profilbalken erhalten, an die an alle vier Längsseiten gleichartige Profilbalken angeschlossen werden können, was insbesondere die Ausbildung von Eckbereichen erleichtert.

Bei einer symmetrischen Verteilung der Dick- und Dünnstellen hinsichtlich einer Mittelebene des Profilbalkens ergibt zwischen dessen beiden Anschlußstellen eine gegenseitige Versetzung der Profilbalken und der Außenbalken um den halben Abstand zwischen den Anschlußstellen. Besonders vorteilhafte Bedingungen hinsichtlich der Holzausnützung ergeben sich in diesem Zusammenhang, wenn die Profilbalken einen kreiszylindrischen Grundquerschnitt mit zur Mittelebene der Balkenreihe senkrechten Abflachungen für die Anschlußstellen aufweisen. Eine ähnlich gute Stammausnützung stellen Profilbalken mit einem Grundquerschnitt eines regelmäßigen Sechseckes sicher. Werden an den äußeren Sechseckseiten schwalbenschwanzförmige Nuten vorgesehen, so ergibt sich eine nach allen Seiten formschlüssige Querverbindung zwischen den Profilbalken und den Außenbalken, was ein axiales Zusammenfügen dieser Balken erzwingt.

In der Zeichnung ist der Erfindungsgegenstand beispielsweise dargestellt. Es zeigen
- Fig. 1: ein erfindungsgemäßes Wand- oder Deckenelement in einem schematischen Schnitt senkrecht zu den Profilbalken,
- Fig. 2: ein erfindungsgemäßes Wand- oder Deckenelement in einer abgewandelten Ausführungsform mit einer nicht geschlossenen Gesamtquerschnittsfläche und
- Fig. 3: eine weitere Ausführungsform eines erfindungsgemäßen Wand- oder Deckenelementes aus Profilbalken mit einem rotationssymmetrischen Querschnitt.

Das Wand- oder Deckenelement gemäß dem Ausführungsbeispiel nach der Fig. 1 ist aus einzelnen Profilbalken 1 aufgebaut, die zu einer Balkenreihe 2 nebeneinandergereiht sind. Die Profilbalken 1 weisen bezüglich einer Mittelebene 3 der Balkenreihe 2 eine unterschiedliche Dicke zwischen den Anschlußstellen 4 für die in der Balkenreihe 2 benachbarten Profilbalken 1 auf. Durch die dadurch bedingten Dick- und Dünnstellen der Balkenreihe 2 ergibt sich somit eine Profilierung der Außenflächen 5 der Balkenreihe 2, in die formschlüssig Außenbalken 6 eingesetzt werden können. Wie sich aus der Fig. 1 unmittelbar ergibt, weisen die Außenbalken 6 den halben, durch die Mittelebene 3 der Balkenreihe 2 begrenzten Querschnitt der Profilbalken 1 auf, so daß die sich durch die Profilierung der Außenflächen 5 ergebenden Aussparungen durch die Außenbalken 6 ausgefüllt werden. Die Außenbalken 6 schließen somit das Wand- oder Deckenelement mit planparallelen Wandflächen 7 ab.

Die Profilierung der Außenflächen 5 der Balkenreihe 2 wird durch hinterschnittene Schultern 8 erreicht, wobei sich zwischen den einander gegenüberliegenden Schultern 8 zweier aneinanderstoßender Profilbalken 1 eine hinterschnittene Nut 9 ergibt. Die Anordnung der hinterschnittenen Schultern 8 ist dabei symmetrisch zu einer auf die Mittelebene 3 senkrechte Mittelebene 10 des Profilquerschnittes, so daß die Außenbalken 6 in der Mittelebene 10 zwischen den Anschlußstellen 4 aneinanderstoßen, wenn sie mit ihren hinterschnittenen Gegenschultern 11 in die Profilnuten 9 der Außenfläche 5 der Balkenreihe 2 formschlüssig eingreifen. Da sich die Hinterschneidungen der Schultern 8 und 11 in Längsrichtung der Balkenreihe 2 öffnen, können die Profilbalken 1 und die zugehörigen Außenbalken 6 nacheinander in Längsrichtung der Balkenreihe 2 fortschreitend aneinandergefügt werden. Die sich durch die hinterschnittenen Schultern 8, 11 ergebenden hinterschnittenen Nuten 9 verhindern ein gegenseitiges Versetzen der Balken 1 und 6 quer zum Wand- oder Deckenelement. Es braucht daher lediglich für eine Verbindung in Längsrichtung der Balkenreihe 2 gesorgt zu werden, beispielsweise über stirnseitige Riegel oder über entsprechende Dübel. Selbstverständlich kann auch eine Leimverbindung vorgesehen werden.

Die Querschnittsform der Profilbalken 1 des Wand- oder Deckenelementes gemäß der Fig. 1 gleicht sich in vorteilhafter Weise der runden Stammform des Holzes an, so daß sich eine besonders günstige Materialausnützung ergibt. Diese vorteilhafte Stammausnützung wird durch eine im wesentlichen kreiszylindrische Grundform des Profilquerschnittes erreicht, der lediglich im Bereich der Anschlußstellen 4 zur Mittelebene 3 senkrechte Abflachungen aufweist. Da die äußere Umrißform der Dickstellen konvex verläuft, müssen die Dünnstellen eine entsprechend negative Konkavform aufweisen.

Nach der Fig. 2 sind die Profilbalken 1 nicht symmetrisch bezüglich einer Mittelebene zwischen den Anschlußstellen 4 ausgebildet. Dies bedingt, daß die wiederum einem bezüglich der Mittelebene 3 halben Querschnitt der Profilbalken 1 entsprechenden Außenbalken 6 erst nach einem Wenden um 180° um eine zur Mittelebene 3 senkrechte Achse an die Außenfläche 5 angefügt werden können.

Da die Profilbalken zur besseren Holzausnützung an die Form eines Rundstammes angepaßt sind, gleicht allerdings die Umrißform der Dickstellen nicht der negativen Umrißform der Dünnstellen, sondern paßt lediglich in diese Umrißform, wobei zwischen den Dick- und Dünnstellen der aneinanderstoßenden Profilbalken 1 und Außenbalken 6 Hohlräume 14 frei bleiben, die durch die Außenbalken 6 abgedeckt sind und eine Verbesserung der Wärmedämmung mit sich bringen, ohne die Festigkeit zu beeinträchtigen.

Für die Ausführungsform eines Wand- oder Deckenelementes nach der Fig. 3 ist es kennzeichnend, daß die Profilbalken 1 keine Symmetrie zur Mittelebene 3 der Balkenreihe 2 aufweisen, sondern einen rotationssymmetrischen Querschnitt bezüglich einer Längsachse 15 des zugehörigen Profilbalkens 1 bilden. Dies erlaubt einerseits einen entsprechenden Aufbau des Wand- oder Deckenelementes aus Profilbalken 1 und bietet anderseits eine einfache Möglichkeit einer Eckausbildung, weil sich wegen der nach je 90° übereinstimmenden Drehstellungen auf allen vier Längsseiten der Profilbalken 1 gleiche Anschlußverhältnisse ergeben, so daß auch die Außenbalken 6 zueinander um 90° versetzt an einen endseitigen Profilbalken 1 in einer Balkenreihe 2 angesetzt werden können, wie dies der Fig. 3 unmittelbar entnommen werden kann.

Um der Rißneigung der Profilbalken 1 bei Feuchtigkeitsänderungen vorbeugen zu können, können in den Profilbalken 1 radiale Längsschlitze 16 vorgesehen werden. Diese Längsschlitze 16 unterstützen außerdem die gegenseitige Verkeilung der Profilbalken 1 und der Außenbalken 6, weil die sich beidseits der Längsschlitze 16 erstreckenden Teile der Profilbalken 1 aufgrund von Feuchtigkeitseinflüssen zu einem Auseinanderbewegen neigen.

Die Erfindung ist selbstverständlich nicht auf die dargestellten Ausführungsbeispiele beschränkt, weil die Querschnittsausbildung der Profilbalken 1 in vielfältiger Weise abgewandelt werden kann. Da nicht alle Balkenreihen aus Holz aufgebaut sein müssen, sondern die Balken teilweise auch aus einem Schaumstoffprofil bestehen können, können die Wand- oder Deckenelemente mit einer wärmedämmenden Schicht baukastenartig aufgebaut werden.

## Patentansprüche

1. Hölzernes Wand- oder Deckenelement mit nebeneinandergereihten und miteinander verbundenen Profilbalken (1), die hinsichtlich ihres Querschnittes zwischen ihren Anschlußstellen (4) für die in der Balkenreihe (2) benachbarten Profilbalken (1) eine zumindest bereichsweise unterschiedliche Dicke bezüglich einer Mittelebene (3) der Balkenreihe (2) aufweisen, wobei in die durch die unterschiedliche Balkendicke gebildete, hinterschnittene Schultern (8) formende Profilierung der Außenflächen (5) der Balkenreihe (2) zumindest auf einer Seite Außenbalken (6) formschlüssig eingreifen können, deren Querschnitt einem durch die Mittelebene (3) oder eine dazu parallele Ebene begrenzten, sich von Anschlußstelle (4) zu Anschlußstelle (4) erstreckenden Teilquerschnitt der Profilbalken (1) entspricht, **dadurch gekennzeichnet, daß** die Profilbalken (1) im Bereich von den an die hinterschnittenen Schultern (8) anschließenden, zylindrischen Außenflächen (5) mit radialen Längsschlitzen (16) versehen sind.

2. Wand- oder Deckenelement nach Anspruch 1, **dadurch gekennzeichnet, daß** die hinterschnittenen Schultern (8) zwischen sich hinterschnittene Nuten (9) an den Außenflächen (5) der Balkenreihe (2) bilden.

3. Wand- oder Deckenelement nach Anspruch 1 oder 2, **dadurch gekennzeichnet, daß** sich die Hinterschneidungen der Schultern (8) in Längsrichtung der Balkenreihe (2) öffnen und sich in Öffnungsrichtung erweitern.

4. Wand- oder Deckenelement nach Anspruch 2 oder 3. **dadurch gekennzeichnet, daß** die Nuten (9) im Übergangsbereich zwischen je zwei aneinanderstoßenden Profilbalken (1) liegen.

5. Wand- oder Deckenelement nach einem der Ansprüche 1 bis 4, **dadurch gekennzeichnet, daß** die Profilbalken (1) einen zur Mittelebene (3) der Balkenreihe (2) symmetrischen Querschnitt aufweisen und daß die Umrißform der Dickstellen des Querschnittes der Profilbalken (1) der negativen Umrißform der Dünnstellen gleicht.

6. Wand- oder Deckenelement nach einem der Ansprüche 1 bis 4, **dadurch gekennzeichnet, daß** die Profilbalken (1) einen im Bereich der Außenflächen (5) bezüglich einer Balkenlängsachse (15) zentrisch symmetrischen Querschnitt aufweisen.

7. Wand- oder Deckenelement nach Anspruch 6, **dadurch gekennzeichnet, daß** die Profilbalken (1) einen rotationssymmetrischen Querschnitt mit nach je 90° übereinstimmenden Drehstellungen aufweisen.

8. Wand- oder Deckenelement nach einem der Ansprüche 1 bis 7, **dadurch gekennzeichnet, daß** die Profilbalken (1) einen kreiszylindrischen Grundquerschnitt mit zur Mittelebene (3) der Balkenreihe (2) senkrechten Abflachungen für die Anschlußstellen (4) aufweisen.

## Claims

1. Wooden wall or ceiling element with profiled beams (1) arranged one beside the other and connected to each other which have in relation to their cross-section between their connection points (4) for the adjacent profiled beams (1) in the row of beams (2) a thickness which differs at least in areas in relation to a centre plane (3) of the row of beams (2) wherein on at least one side outer beams (6) can engage in a shape-locking way in the profiling of the outer areas (5) of the row of beams (2) formed by the differing beam thickness and forming undercut shoulders (8), the cross-section of said outer beams (6) corresponding to a partial cross-section of the profiled beams (1) defined by the centre plane (3) or a plane parallel thereto and extending from connection point (4) to connection point (4), **characterised in that** the profiled beams (1) are provided with radial longitudinal slots (16) in the region of the cylindrical outer areas (5) connecting to the undercut shoulders (8).

2. Wall or ceiling element according to claim 1, **characterised in that** the undercut shoulders (8) form between them undercut grooves (9) on the outer areas (5) of the row of beams (2).

3. Wall or ceiling element according to claim 1 or 2, **characterised in that** the undercut areas of the shoulders (8) open in the longitudinal direction of the row of beams (2) and widen in the opening direction.

4. Wall or ceiling element according to claim 2 or 3, **characterised in that** the grooves (9) lie in the transition area between two respective profiled beams (1) contacting each other.

5. Wall or ceiling element according to one of the claims 1 to 4, **characterised in that** the profiled beams (1) have a cross-section which is symmetrical to the centre plane (3) of the row of beams (2) and **in that** the contour of the thick points of the cross-section of the profiled beams (1) corresponds to the negative contour of the thin points.

6. Wall or ceiling element according to one of the claims 1 to 4, **characterised in that** the profiled beams (1) have a cross-section which is centrally symmetrical in the region of the outer areas (5) in relation to a beam longitudinal axis (15).

7. Wall or ceiling element according to claim 6, **characterised in that** the profiled beams (1) have a rotation-symmetrical cross-section with rotation positions corresponding after 90° respectively.

8. Wall or ceiling element according to one of the claims 1 to 7, **characterised in that** the profiled beams (1) have a circular cylindrical basic cross-section with flattened areas for the connection points (4) perpendicular to the centre plane (3) of the row of beams (2).

## Revendications

1. Elément de paroi ou de plafond en bois, avec des poutres profilées (1) alignées en rangées les unes à côté des autres et reliées ensemble, présentant, du point de vue de leur section transversale, entre leurs points de raccordement (4) pour les poutres profilées (1) voisines dans la rangée de poutres (2), une épaisseur différente, au moins par zones, par rapport à un plan médian (3) de la rangée de poutres (2), sachant que, dans le profilage formé par l'épaisseur de poutre différente, formant des épaulements (8) à contre-dépouille, des faces extérieures (5) de la rangée de poutres (2) peuvent s'engager, par une liaison avec ajustement de forme, au moins sur un côté, des poutres extérieures (6), dont la section transversale correspond une section transversale partielle, limitée par le plan médian (3) ou par un plan lui étant parallèle, section transversale s'étendant du point de raccordement (4) au point de raccordement (4), des poutres profilées (1), **caractérisé en ce que** les poutres profilées (1), dans la zone de faces extérieures (5) cylindriques, se raccordant aux épaulements (8) munis de contre-dépouille, sont munies de fentes longitudinales (16) radiales.

2. Elément de paroi ou de plafond selon la revendication 1, **caractérisé en ce que** les épaulements (8) à contre-dépouille forment entre eux des rainures (9) à contre-dépouille, sur les faces extérieures (5) de la rangée de poutres (2).

3. Elément de paroi ou de plafond selon la revendication 1 ou 2, **caractérisé en ce que** les contre-dépouilles des épaulements (8) s'ouvrent en direction longitudinale de la rangée de poutres (2) et s'élargissent en direction de l'ouverture.

4. Elément de paroi ou de plafond selon la revendication 2 ou 3, **caractérisé en ce que** les rainures (9) sont situées dans la zone de transition entre chaque fois deux poutres profilées (1) se jointoyant.

5. Elément de paroi ou de plafond selon l'une des revendications 1 à 4, **caractérisé en ce que** les poutres profilées (1) présentent une section transversale symétrique par rapport au plan médian (3) de la rangée de poutres (2), et **en ce que** la forme de contour des points épais de la section transversale des poutres profilées (1) est égale à la forme de profil en négatif des points minces.

6. Elément de paroi ou de plafond selon l'une des revendications 1 à 4, **caractérisé en ce que** les poutres profilées (1) présentent une section transversale symétrique, centrée par rapport à un axe longitudinal de poutre (15), dans la zone des faces extérieures (5).

7. Elément de paroi ou de plafond selon la revendication 6, **caractérisé en ce que** les poutres profilées (1) présentent une section transversale répondant à une symétrie en rotation, avec des positions de rotation coïncidant tous les 90°.

8. Elément de paroi ou de plafond selon l'une des revendications 1 à 7, **caractérisé en ce que** les poutres profilées (1) présentent une section transversale de base à forme cylindrique à section circulaire, avec des méplats, perpendiculaires au plan médian (3) de la rangée de poutres (2), pour les points de raccordement (4).
